# EUROPÄISCHE PATENTSCHRIFT

(11) **EP 0 934 133 B1**
(45) Veröffentlichungstag und Bekanntmachung des Hinweises auf die Patenterteilung: **25.04.2001**
(21) Anmeldenummer: 97926985.9
(22) Anmeldetag: 03.06.1997
(51) Int. Cl.: B22D 11/06

(54) **STÜTZENANORDNUNG FÜR DÜNNBANDGIESSEN**
SUPPORTING ARRANGEMENT FOR THIN STRIP CASTING
AGENCEMENT DE SUPPORT POUR COULER DES FEUILLARDS DE FAIBLE EPAISSEUR

(30) Priorität: 07.06.1996 DE 19622929
(43) Veröffentlichungstag der Anmeldung: 11.08.1999
(73) Patentinhaber: SMS Demag AG, 40237 Düsseldorf (DE)
(72) Erfinder: SCHWERDTFEGER, Klaus, D-38640 Goslar (DE); SPITZER, Karl-Heinz, D-38678 Clausthal-Zellerfeld (DE); REICHELT, Wolfgang, D-47447 Moers (DE); URLAU, Ulrich, D-47445 Moers (DE); FEUERSTACKE, Ewald, D-46282 Dorsten (DE); KROOS, Joachim, D-38527 Meine (DE)
(74) Vertreter: Henze, Lothar, Dipl.-Ing.
(86) Internationale Anmeldenummer: DE9701150
(87) Internationale Veröffentlichungsnummer: WO9747411

(56) Entgegenhaltungen:
- EP-A- 0 008 901
- FR-A- 2 382 297
- US-A- 3 933 193
- K.H.SPITZER & K.SCHWERDTFEGER: "production of steel strip with a single belt process" IRON AND STEELMAKERS, Bd. 22, Nr. 11, November 1995, Seiten 47-53, XP002043305 in der Anmeldung erwähnt

## Beschreibung

Die Erfindung betrifft spezielle Anordnungen von Stützen in Dünnbandgießanlagen.

Die Schrift US 3,933,193 A zeigt eine Bandgießanlage, bei der das gegossene Band durch einen Spalt zwischen zwei umlaufenden Transportbändem geführt wird, die jeweils von der dem gegossenen Band abgewandten Seite gekühlt werden.
Die umlaufenden Transportbänder werden über im Ein- und Auslaufbereich der Bänder abgerundete Stützgehäuse geführt, in denen quer zur Transportrichtung angeordnete Stege zwischen sich Öffnungen zum Zuführen eines flüssigen Kühlmittels freilassen. Ähnlich liegen die Verhältnisse bei den Anordnungen nach EP 0 008 901 A1 und FR 2,382,297 A. Hier wird die Stützanordnung für die umlaufenden Transportbänder durch eine wabenförmige Struktur, die Räume für die Kühlmittelzufuhr freilässt, gebildet. Die Kanten der Waben übernehmen die Stütz- und Führungsfunktion für das Transportband.

Als Dünnbandgießanlage wird in der vorliegenden Anmeldung eine Anlage bezeichnet, bei der der flüssige Stahl über ein Zuführsystem auf ein umlaufendes, von unten durch Wasser gekühltes Band gefördert wird. Die Unterseite der aufgebrachten Stahlschicht erstarrt dann im Kontakt mit dem Band und die Oberseite als freie Oberfläche unter Schutzgas oder zur Erzielung einer besseren Oberflächenbeschaffenheit im Kontakt mit einer Oberrolle. Nach der Durcherstarrung verläßt der entstandene Strang (das Dünnband) das umlaufende Transportband und wird durch einen Treiber weitergefördert. Entsprechend der benötigten Dicke beim fertiggewalzten Warmband (1 bis 3 mm) sowie der erforderlichen Warmverformung zur Erzielung ausreichender Materialeigenschaften kann die Gießdicke (ca. 10 mm) weitgehend optimal gewählt werden. Die optimale Gießdicke ist dabei diejenige, bei welcher der erforderliche Warmverformungsgrad mit möglichst wenig Verformungsarbeit erreicht wird.

Das umlaufende Transportband ermöglicht eine Kühlung und weitgehend reibungsfreie Stützung des Stranges über einen langen Bereich. Hieraus ergibt sich eine hohe Gießgeschwindigkeit, wie sie Vorraussetzung für eine direkte Kopplung zwischen Gießanlage und Walzstufe ist, und eine hohe Produktivität als Grundbedingung für das Vergießen von Massenstählen.

Das von oben und von vorn zugängliche umlaufende Band erleichtert die Stahlzuführung. Der Stahl muß nicht, wie bei den oben angegebenen Verfahren, in einen engen Spalt zwischen zwei Bändern oder Walzen geführt werden.

Im Bereich zwischen den Förderrollen für das umlaufende Band ist zur Kühlung des umlaufenden Bandes an dessen vom Stahl abgewandten Seite eine Kühleinrichtung (Wasserkühlung mit geeigneten Düsen) angeordnet. Trotz dieser Kühlung kommt es durch die mit der Stahlschmelze auf die Oberseite des Bandes aufgebrachten hohen Temperaturen zu einem Aufwölben des umlaufenden Bandes. Diese Aufwölbung schlägt sich als Formgebung des Stranges in dessen Oberfläche nieder. Zur Vermeidung der Aufwölbung ist im Kühler ein Unterdruck eingestellt. Durch die Druckdifferenz wird das umlaufende Band auf Stützen gepreßt.

Die bisher verwendeten Stützrollen (Production of steel strip with a singlebelt process, K.-H. Spitzer und K. Schwertfeger, ISM November 1995, Seite51) wiesen bisher einen Längsschnitt mit Nuten auf, die Stützrollen (Figur 12 der Veröffentlichung) hatten, also eine profilierte Oberfläche, wobei das Profil im Längsschnitt gegenüber dem minimalen Rollendurchmesser Abschnitte mit größerem Durchmesser aufwies. Die Breite dieser Abschnitte entsprach bisher im wesentlichen dem Abstand der Abschnitte.

Bei derartigen Rollenkonstruktionen konnten die insbesondere durch die thermische Belastung entstehenden Spannungen im umlaufenden Transportband nicht kontrolliert abgebaut werden. Sobald die Stabilitätsgrenze durch zu hohe Spannungen überschritten wird, wölbt sich das umlaufende Band bevorzugt im mittleren Bereich auf. Der eingestellte Unterdruck führt also bei der bisher verwendeten Rollenkonstruktion nicht zu dem gewünschten Ergebnis, da die Aufwölbung des umlaufenden Bandes weiterhin die Form des Stranges in unerwünschter Weise beeinflußt.

Aufgabe der Erfindung war es daher, eine Stützenkonstruktion anzugeben, bei der das Aufwölben des umlaufenden Bandes, insbesondere im Bereich der Flüssigstahlaufgabe, vermieden wird.

Diese Aufgabe wird gelöst durch die kennzeichnenden Merkmale des Anspruches 1.

Erfindungsgemäß sind die Stützen im Bereich der Transportbandoberfläche als senkrecht angeordnete stabförmige Elemente ausgebildet, wobei die wirksamen Stützflächen in einer Ebene liegen und wobei die Abstände der Stützen quer zur Transportrichtung gemessen größer sind, als in dieser Richtung die Breite der wirksamen Stützfläche. Die Abstände sind dabei so optimiert, daß sich einerseits ausreichend die Spannungen im Band abbauen können, andererseits eine Aufwölbung des Bandes über mehrere Stützen hinweg nicht erfolgen kann. im Zwischenraum der Stützen ist anderseits die Bandsteifigkeit hoch genug, um im wesentlichen keine Aufwölbung des Bandes erfolgen zu lassen.
Insbesondere wird eine etwaige Aufwölbung auch dadurch vermieden, daß zwischen den Stützen das Band durch den an der Bandunterseite anliegenden Unterdruck in einer Ebene gehalten wird.

Bevorzugt ist die Breite einer wirksamen Stützfläche in Transportrichtung größer, als die Breite einer Stützfläche quer zur Transportrichtung. Die Stützen in Verbindung mit dem an der Unterseite des Transportbandes wirkenden Unterdruck bewirken eine verstärkte Einspannung des Bandes, wodurch die Sicherheit gegen ein Aufwölben des Bandes erhöht wird.
Vorzugsweise sind die Stützen in der Ebene der Unterseite des Transportbandes in Linien mit gleichem Abstand zueinander angeordnet, wobei die Linien bevorzugt schräg zur Transportrichtung, insbesondere unter einem Winkel von 45° zu dieser verlaufen. Hierdurch ergibt sich eine günstigere flächige Verteilung der Spannungen innerhalb des Transportbandes, weil die höchsten Spannungskomponenten nicht mehr in Querrichtung des Bandes zeigen, so daß sich in dieser Richtung keine Aufwölbung mehr ergeben kann.

In den Zwischenräumen zwischen den Stützen sind bevorzugt zur Kühlung des Transportbandes die Düsen für das Kühlmittel angeordnet. Hierdurch kann insbesondere der kritische Bereich der Bandoberfläche zwischen den Stützen verstärkt gekühlt werden. Anders als bei Verwendung von Stützwalzen ist der Raum zwischen den Stützen für die Anordnung von Düsen für Kühlmittel leichter zugänglich, da die Stützen so weit nach unten verlängert werden können, daß genügend Raum für die notwendigen Kühlmittel vorhanden ist. Die Stützen können an ihrer, dem Transportband zugewandten Oberfläche eben sein. Insbesondere kann an dieser Oberfläche auch eine Beschichtung vorgesehen sein, die in dem tribulogischen System Transportbandoberfläche, Stützenoberfläche, Kühlmittel die Reibung minimiert. Insbesondere kann die Stützenoberfläche durch eine oder mehrere,an der Stütze gelagerte Rolle bzw. Rollen gebildet werden.

In die erfindungsgemäßen Stützen werden bevorzugt Düsen zur Kühlung des Transportbandes integriert. Hierbei kann es sich zum einen um die Düsen handeln, die die Zwischenräume zwischen den Stützen kühlen. Andererseits kann unabhängig hiervon in der Stütze selbst die Führung von Kühlmittel zur Stützenoberfläche im Bereich der Transportbandunterseite geführt werden. Hierdurch ergibt sich eine konstruktiv einfache Möglichkeit, das Band unmittelbar auch an der Auflagefläche der Stützen zu kühlen und einen Gleitfilm zwischen Stütze und Band zu erzeugen. Insbesondere ist diese Auflagefläche eben, worunter auch eine Zylindermantelfläche fallen soll, und es sind in dieser Stützenoberfläche Kühlmittelführungskanäle angeordnet.

In anderer Ausgestaltung können an der einzelnen Stütze mehrere Düsen angeordnet sein, die insbesondere bis in die Stützenoberfläche an die Unterseite des Transportbandes geführt sind.

Anhand eines schematisch in den Fig. 1 und 2 dargestellten Ausführungsbeispiels wird die Erfindung näher erläutert.
Es zeigen:
- Fig. 1: eine Draufsicht auf die Stützenanordnung unterhalb des Transpartbandes;
- Fig. 2: einen Ausschnitt quer zur Förderrichtung.

Nach Figur 1 bilden die Stützen 3,3' sich kreuzende Linien 2,2', die schräg zur Förderrichtung 1 des umlaufenden Transpartbandes 5 verlaufen. Die Stützen 3,3' sind in den Schnittpunkten der Linien 2,2' angeordnet. In den Zwischenräumen zwischen den Stützen 3,3' sind die Düsen 4 für die Zufuhr des Kühlmittels angeordnet.

In Figur 2 sind die bis an die Unterseite 6 des Transportbandes 5 heranreichenden Stützen 3,3' dargestellt, wobei der Übersichtlichkeit halber die Düse 4 nicht gezeichnet wurde. Die Stützen 3,3' weisen Führungskanäle 7 für die Zufuhr von Kühlmittel bis in den Bereich der Transportbandunterseite 6 auf. Hierdurch kann sich zwischen der wirksamen Stützfläche 8 und der Transportbandunterseite 6 ein Kühlmittelfilm ausbilden, der die Reibung zwischen diesen Flächen vermindert.

Als Kühlmittel wird regelmäßig Wasser verwendet. Zur Erhöhung der Wärmeabfuhr kommen aber auch Zweiphasenkühlungen für die Stützen und Düsen in Frage. Dabei kann die Stütze luft- oder schutzgasgekühlt sein.

## Patentansprüche

1. Stützenanordnung für das Transportband (5) in Dünnbandgießanlagen, wobei die Stützen (3, 3') im Bereich der Unterdruckseite des Transportbandes (5) als senkrecht angeordnete stabförmige Elemente ausgebildet sind, wobei die wirksamen Stützflächen (8) in einer Ebene liegen und wobei die Abstände der Stützen (3,3 '), quer zur Transportrichtung (1) gemessen, größer sind, als in dieser Richtung die Breite einer wirksamen Stützfläche (8).

2. Stützenanordnung nach Anspruch 1,
dadurch gekennzeichnet,
daß die Breite einer wirksamen Stützfläche (8) in Transportrichtung (1) größer ist, als die Breite einer wirksamen Stützfläche (8) quer zur Transportrichtung (1).

3. Stützenanordnung nach den Ansprüchen 1 oder 2,
dadurch gekennzeichnet,
daß die Stützen (3,3') in Linien (2,2') mit gleichem Abstand zueinander angeordnet sind.

4. Stützenanordnung nach Anspruch 3,
dadurch gekennzeichnet,
daß die Linien (2,2') unter einem Winkel von 45° zur Transportrichtung (1) verlaufen.

5. Stützenanordnung nach Anspruch 3 oder 4,
dadurch gekennzeichnet,
daß in den Zwischenräumen zwischen den Stützen (3,3') Düsen (4) zur Kühlung des Transportbandes (5) angeordnet sind.

6. Stützenanordnung nach einem der Ansprüche 1 bis 5,
dadurch gekennzeichnet,
daß in wenigstens einer Stütze (3,3') eine Düse (7) zur Kühlung des Transportbandes (5) angeordnet ist.

7. Stützenanordnung nach einem der Ansprüche 1 bis 5,
dadurch gekennzeichnet,
daß in wenigstens einer Stütze (3,3') mehrere Düsen (7) angeordnet sind.

8. Stützenanordnung nach Anspruch 6 oder 7,
dadurch gekennzeichnet,
daß die Stützflächen (8) der Stützen (3,3') als Ebene mit darin angeordneten Kühlmittelführungskanälen ausgebildet sind.

## Claims

1. Support arrangement for the conveyor belt (5) in thin-strip casting apparatus, wherein the supports (3, 3') are formed in the region of the low-pressure side of the conveyor belt (5) as vertically arranged, rod-like elements, wherein the active support faces (8) lie in one plane, and wherein the distances between the supports (3, 3'), measured transverse to the conveying direction (1), are greater than in this direction the width of an active support face (8).

2. Support arrangement according to claim 1, characterised in that the width of an active support face (8) in the conveying direction (1) is greater than the width of an active support face (8) transverse to the conveying direction (1).

3. Support arrangement according to claim 1 or 2, characterised in that the supports (3, 3') are arranged in lines (2, 2') with an equal distance between them.

4. Support arrangement according to claim 3, characterised in that the lines (2, 2') extend at an angle of 45° to the conveying direction (1).

5. Support arrangement according to claim 3 or 4, characterised in that in the gaps between the supports (3, 3'), nozzles (4) are disposed for cooling the conveyor belt (5).

6. Support arrangement according to one of claims 1 to 5, characterised in that a nozzle (7) for cooling the conveyor belt (5) is disposed in at least one support (3, 3').

7. Support arrangement according to one of claims 1 to 5, characterised in that a plurality of nozzles (7) are disposed in at least one support (3, 3').

8. Support arrangement according to claim 6 or 7, characterised in that the support faces (8) of the nozzles (3, 3') are formed as a plane with coolant conduits disposed therein.

## Revendications

1. Dispositif de support pour la bande de transport (5) dans des installations de coulée de bandes minces, les supports (3, 3'), dans la zone de la face en dépression de la bande de transport (5), étant réalisés comme éléments en forme de barre agencés verticalement, les surfaces d'appui effectives (8) se trouvant dans un plan et les écartements des supports (3, 3'), mesurés transversalement à la direction de transport (1), étant plus grands que, dans cette direction, la largeur d'une surface d'appui effective (8).

2. Dispositif de support selon la revendication 1,
caractérisé en ce que la largeur d'une surface d'appui effective (8), dans la direction de transport (1), est plus grande que la largeur d'une surface d'appui effective (8) transversalement à la direction de transport (1).

3. Dispositif de support selon les revendications 1 ou 2,
caractérisé en ce que les supports (3, 3') sont agencés, les uns par rapport aux autres, en lignes (2, 2') au même écartement.

4. Dispositif de support selon la revendication 3,
caractérisé en ce que les lignes (2, 2') s'étendent sous un angle de 45° par rapport à la direction de transport (1).

5. Dispositif de support selon la revendication 3 ou 4,
caractérisé en ce que, dans les espaces intermédiaires entre les supports (3, 3'), sont agencées des buses (4) pour le refroidissement de la bande de transport (5).

6. Dispositif de support selon une des revendications 1 à 5,
caractérisé en ce que, dans au moins un support (3, 3'), il est agencé une buse (7) pour le refroidissement de la bande de transport (5).

7. Dispositif de support selon une des revendications 1 à 5,
caractérisé en ce que, dans au moins un support (3, 3'), plusieurs buses (7) sont agencées.

8. Dispositif de support selon la revendication 6 ou 7,
caractérisé en ce que les surfaces d'appui (8) des supports (3, 3') sont réalisées comme plan ayant des canaux guidant du fluide de refroidissement qui y sont agencés.
